# FASCICULE DE BREVET EUROPEEN

(11) **EP 2 817 143 B1**
(45) Date de publication et mention de la délivrance du brevet: **30.08.2017**
(21) Numéro de dépôt: 13715257.5
(22) Date de dépôt: 19.02.2013
(51) Int. Cl.: B31D 5/04, B42D 1/00, B44C 5/00

(54) **PROCÉDÉ DE FABRICATION D'OBJETS EN FEUILLES PLIÉES**
VERFAHREN ZUR HERSTELLUNG VON AUS GEFALTETEN BLÄTTERN BESTEHENDEN OBJEKTEN
METHOD FOR MANUFACTURING OBJECTS CONSISTING OF FOLDED SHEETS

(30) Priorité: 21.02.2012 FR 1200500
(43) Date de publication de la demande: 31.12.2014
(73) Titulaire: Todie, Cristian, 75005 Paris (FR)
(72) Inventeur: Todie, Cristian, 75005 Paris (FR)
(74) Mandataire: GPI & Associés
(86) Numéro de dépôt international: PCT/FR2013/000045
(87) Numéro de publication internationale: WO 2013/124550

(56) Documents cités:
- BE-A- 352 609
- FR-A1- 2 805 205
- FR-A3- 2 812 558
- JP-A- 2000 135 880
- JP-U- H0 210 077
- US-A- 660 637

## Description

Procédé de création de motifs et de reliefs sur les plies, sur les parties alvéolaires et sur les tranches d'objets en feuilles.

La présente invention concerne la fabrication d'objets, de matériaux ou de produits en volume à partir de feuilles ou de tissus, pliés ou destinés à être pliés, avec des motifs, des images, des textes et des reliefs, recomposée bande par bande, au bord de leurs pliures, dans les parties alvéolaires, et dans les tranches.

Le procédé s'applique principalement dans l'édition de livres et dans la papeterie, par exemple: brochures, cahiers, carnets, bloc-notes, agendas et catalogues. Il peut aussi laisser lieu à l'innovation de nouvelles formes de livres et de cahiers en volume, par exemple cylindrique (fig 2f) ou prisme triangulaire (fig 6d) ou avec des bas reliefs sur la tranche (fig. 11g) et aussi à des objets, des jeux, des jouets, des bijoux autant qu'à des accessoires de mode, des objets de décoration, des supports promotionnels, des emballages, du mobilier, et aux divers nouveaux matériaux textiles et des panneaux de matières diverses.

Actuellement, on trouve des objets de décoration réalisés en papier alvéolé, appelé également papier nid d'abeille, par ex. les guirlandes de décoration ou autres objets (asiatiques) qui sont réalisés en papiers de couleurs unies de même que des objets issus du brevet d'invention français Nr86383737. Dans la fabrication des objets en papier, les opérations de pliage sont aujourd'hui limitées tout simplement à l'assemblage de feuilles pour des raisons techniques ou pratique.

Le document BE352609 décrit un radio-programmes dont l'impression du texte est disposée suivant un graphique correspondant à une ou plusieurs échelles de temps. Les textes sont classés à la fois dans un sens vertical ou horizontal par bandes de largeur variable représentant chacune le programme d'une station, et dans un sens transversal par bandes espacées suivant une échelle de temps indiquant sur une ligne les textes de toutes les émissions simultanées.

Le document FR2805205 décrit un procédé de production d'une image dans le bord d'un volume de feuilles de papier. L'image est imprimée non sur les bords, mais sur la surface du papier. Le procédé comprend plusieurs processus: l'impression, la réinitialisation, le massicotage.

La nouveauté de la présente invention est l'harmonisation d'un processus de répétition de motifs et de formes, par reproduction, découpage ou matriçage, décalés les uns par rapport aux autres sur au moins une feuille et d'une feuille à l'autre, avec des opérations de pliage imposées par le design ou adaptées au processus technique des machines dans un processus de fabrication déterminé.

L'invention est réalisée par les modes de réalisation des figures 1-3, 8, 21, 22 et 24. Les modes de réalisation des figures 4-7, 9-20, 23 et 25-27 ne sont pas strictement revendiqués mais permettent de mieux comprendre toute la portée de l'invention, notamment ses multiples applications possibles.

Le décalage des motifs peut être réalisé par ex. sur une direction horizontale ou verticale ou en diagonale (fig.24b) suivant la volonté de faire réapparaître les motifs sur les plis et dans les tranches latérales ou sur les tranches basses et hautes. La répétition des motifs peut être réalisée dans une seule direction (fig 1) pour des opérations de pliage simple (fig 3), ou dans plusieurs directions (fig 25g) pour des opérations de pliage complexe (fig 25).

Les motifs peuvent être composés d'un ou de plusieurs éléments, par ex. des textes, des images et des formes de découpe, et peuvent être reproduits à l'identique ou ses composants peuvent évoluer les uns par rapport aux autres par ex. un texte est décalé d'un motif à l'autre par rapport au graphisme qui reste identique (fig 21), ou une image qui est reproduite à l'identique est accompagnée de formes de découpe qui évoluent, dans une relation de cohérence comme par exemple des lignes topométriques d'un volume géométrique (fig. 9a) ou figuratif (fig. 11e). Pour des pliages composes par ex. de type harmonica mixte les motifs peuvent comporter plusieurs éléments chacun destiné à apparaître à des niveaux de pliage différents (fig.24a). Suivant la conception de l'objet, certaines parties des motifs seront destinées à apparaître, dans le cadre du même produit, par ex. une dans la tranche des feuilles (fig. 22e) et une autre au niveau des pliages (fig. 22d). Dans la préparation des motifs, suivant les paramètres du processus décidé, certaines images peuvent être déformées ou décomposées. On peut aussi substituer la répétition des motifs, par ex. dans le cas des pliages en zig-zag, par l'anamorphose du motif sur la longueur de la feuille. Les motifs utilisés peuvent être aussi en relation les uns par rapport aux autres, comme par exemple les séquences d'un mouvement décomposé (film, animation). Pour le pliage enroulé (fig. 14) une topométrie particulière peut être utilisée qui consiste à prélever la cotation en spirale d'un relief suivi de la découpe linéaire correspondant, sur le bord d'une feuille, qui une fois pliée (enroulée) retrouve le relief d'origine.

La forme de découpe peut être associée à une opération de rainage à l'endroit de pliage (fig. 9 et 11e) ou sur le bord des feuilles (fig. 10b, 11d), de manière répétitive avec la même forme (fig. 10c) ou avec des formes différentes (ex. topométriques) et progressives sur chaque feuille (fig. 11d) ou d'une feuille à l'autre (fig. 11f). Au bord des objets, réalisés à partir d'une seule feuille ou d'un bloc de feuilles, le volume à l'origine des prélèvements topométriques, se restaure sur l'aspect d'un bas-relief géométrique (fig. 9), figuratif (fig. 11g) ou quelconque.

Les reproductions peuvent être réalisées recto ou recto-verso, par tous les procédés par ex. offset, typo sérigraphie, décalcomanie, gaufrage, reproduction photo, numérique, hologramme, lenticulaire.

La réduction des surfaces occupées par le motif aux bandes correspondantes à l'endroit du pliage ou du massicotage libère l'intérieur des feuilles pour pouvoir accueillir les éléments nécessaires à la conception de l'objet pour lequel l'application est destinée (fig. 6 et7), ou tout simplement à l'usage prévu par exemple à l'écriture (ex. cahier).

Le décalage des motifs d'une feuille à l'autre peut être conçu au moment de la mise en page ou peut être réalisé par le décalage des feuilles au moment de la reproduction au niveau du taquage dans les machines d'imprimerie classique ou obtenu par une opération de pliage du volume des feuilles (fig. 22a), le degré de décalage étant en rapport avec l'épaisseur du papier ou aussi par une opération de découpe des bloques de feuilles en biais et une remise du bloc de feuilles à un angle de 90° (fig. 24e).
L'opération ou les opérations de pliage (ex. plis croisés, parallèles, mixtes, zig-zag, roulés) (fig. 3g), peuvent être appliquées à un volume de feuilles en même temps ou feuille par feuille, en même sens, en harmonica ou aléatoire, réalisées dans des plieuses ou manuellement accompagnées éventuellement des opérations de rainage. Les rainages peuvent être de tailles et de formes diverses, double ou multiples, afin de donner plus d'épaisseur à la tranche, parallèles entre elles ou non suivant les concepts des objets.

Dans la fabrication des objets à partir d'une seule feuille comportant une opération de rainage avec des traits parallèles et une opération de pliage en zig-zag le motif original se recompose par bandes successives sur les surfaces latérales de l'objet (fig. 4). Dans la fabrication des objets à partir d'une seule feuille comportant des opérations de reproduction, rainage et pliage, par rapport à des traits successifs non parallèles par ex. à des angles alternatifs de 60° (fig. 5a) il en résulte, par exemple, des livres triangulaires avec des motifs recomposés sur les trois côtés latéraux (fig. 5b) et qui peut s'ouvrir dans trois sens.

L'opération de pliage de feuilles peut être réalisée à des angles autres que 180° et à des écarts entre les pliages de plus en plus petits jusqu'a une valeur nulle, par ex. 120°, 90° et 60° (fig. 12), et dans chaque cas le pliage est réalisé dans le même sens, avec l'espace entre les pliages et la courbure du pliage augmentés par rapport aux précédents avec des valeurs proportionnelles à l'épaisseur des feuilles. Il en résulte des volumes en forme de prisme triangulaire, carré, hexagonale, octogonale etc., jusqu'à une forme cylindrique (fig.13). Dans ces volumes, chaque motif est décalé par rapport au motif inférieur d'un écart proportionnel à l'épaisseur du papier et ses volumes, une fois sectionné, laissent réapparaitre, dans les tranches des feuilles, les motifs recomposés (fig 12a et 13b), ou dans le cas d'une réduction de la largeur des feuilles par prédécoupe topometrique le motif se recompose sur le bord du volume (fig 14). Les lieux du pliage peuvent être déterminés par un rainage, une perforation, signalés par des repères ou tout simplement déterminés par les dimensions ou les formes de la feuille ou des feuilles à plier.

Dans ce procédé on peut utiliser des feuilles de diverses matières et de diverses épaisseurs, laminées ou tissées, rigides ou souples, opaques ou transparentes par ex. papier, carton, plastique, métal ou textile. Les opérations de pliage peuvent être réalisées à froid ou à chaud.

Le procédé s'accorde aussi avec des opérations d'assemblage à la française ou à la chinoise (fig. 24c) par ex., spirale, collage, cousu, agrafé, et de découpages ex. laser, emporte-pièce, massicotage, avant ou après les opérations de pliage, appliqué au bloc de feuilles ou feuille par feuille. Les opérations de découpage peuvent être réalisées avec une même forme ou avec des formes différentes.

Le nouveau procédé peut être adapté aux multiples processus de fabrication industrielle, avec des tranches de motifs placées aux niveaux prévus pour le pliage ou la découpe par une opération d'imposition dans les folios, procédé qui consiste à répartir les pages et à les placer correctement sur la forme; afin qu'au final, une fois la feuille pliée et les cahiers mis ensemble, le motif se recompose sur les plies, les parties alvéolaires ou les tranches d'objets. On peut aussi adapter le procédé au processus de fabrication par ex. des cahiers, par le positionnement du motif, éventuellement compressé (fig.23f), à l'endroit prévu pour le massicotage après l'opération de pliage des blocs de feuilles, afin que dans la tranche des cahiers les motifs se recomposent par bandes successives (fig.23g).

Les livres en volume issus de ce procédé peuvent être rectangulaires, circulaires ou juste en arc de cercle de même que sur des formes différentes ex. (sur une base) triangulaire, hexagonale, étoile (fig. 8), et peuvent s'ouvrir d'un ou de plusieurs cotés.

À l'ouverture de n'importe quelle feuille d'un livre circulaire, sur sa forme première (fig. 2), issu de ce procédé, suivant le sens des décalage des motifs, on peut retrouver la partie du motif correspondant dans la continuité du motif global (fig. 2f). Dans le même contexte le pliage régulier, simple ou combiné à n'importe quel niveau de feuilles, laisse réapparaître le motif original (fig. 8g).

On peut solidariser les feuilles par collage, de manière à obtenir des blocs alvéolaires de type nid d'abeille. L'opération consiste à déposer, avant le pliage, des traits de colle décalés les uns par rapport aux autres d'une feuille à l'autre ou d'un volet à l'autre de la même feuille. Le dépôt des traits de colle peut être réalisé de manière parallèle au pliage (fig.16b), permettant la recomposition du motif sur les plies de l'objet (fig. 7g) et après une éventuelle opération de massicotage parallèle aussi au pliage (fig.16c), retrouver le motif recomposé dans les alvéoles longitudinales (fig.17f), ou perpendiculaire au pliage (fig.16a) dans le cas des réalisations par exemples des tranches alvéolaires (fig. 19 et 20).

Les décalages de motifs sont réalisés par ex. sur une direction horizontale ou verticale (fig.24b) suivant la volonté de les faire réapparaître dans les parties alvéolaires type nids d'abeilles (fig.17d et 17e) ou sur les plis (fig.17g). Les tranches alvéolaires (fig. 20) permettent la lecture à partir d'un point de vue diffèrent des impressions recto et verso.

La préparation des motifs est adaptée au design de l'objet par ex. par des séries de bandes (fig. 19l) correspondantes à des tranches d'une image découpée (fig. 19k). Les séparations de blocs, ou toute autre opération de finition par découpage, peut aussi être réalisé en biais (fig. 24d) afin de laisser mieux ressortir les images dans les tranches. Le procédé permet de réaliser des animations générées par le décalage de motifs ou de textes animés en feuilletant les pages (fig. 27). Le même objet peut avoir plusieurs possibilités de pliage permettant des transformations par la forme ou par le graphisme. On peut concevoir aussi des objets en papier photographique correspondant à l'ensemble de ces propositions et particulièrement dans l'origami où la reproduction est réalisée après le pliage par des procédés photographiques.

On peut adapter le procédé au monde informatique et créer des images virtuelles fixe ou animé reflétant le processus de fabrication à travers des logiciels en 3D existants ou en créant de nouveaux logiciels adaptés.

Ce procédé industriel est fondé sur l'idée d'un espace géométrique à mémoire, avec des paramètres différents par rapport au valeurs métriques des objets et qui trouve dans l'imprimerie, l'univers idéal pour son expérimentation. L'image reproduit sur des feuilles superposées apparaît comme projetée (extrude) et figée dans la masse de feuilles.

On peut imaginer à-propos de ce volume spatial que chacun de ces plans parallèles mémorise l'ensemble des valeurs volumétriques et chromatiques d'un objet qui le traverse et que le décalage des ces empreintes d'un plan à l'autre contient une valeur spatio-temporaire qui nous révèle la direction du mouvement.

Dans la volonté de remonter à l'origine des constitutions de formes et de volumes à partir d'un point, d'une ligne ou d'un plan, la nature mathématique à mémoire de cette masse nous permet des manipulations expérimentales et, à travers des fractures spatiales, projette l'objet original dans un espace autre, celui d'une réalité parallèle.

Cette matière, que l'imprimerie nous fournit, une fois tranchée ou pliée intelligemment, laisse réapparaitre l'image et les formes originales dans des réfractions, réflexions et anamorphoses volumétriques et les objets issus de ce procédé nous permet de s'habituer à une vision mathématique nouvelle.

## Revendications

1. Procédé de fabrication d'objets en feuilles pliées, comportant des motifs recomposés bande par bande au bord de leurs pliures (fig. 2e), comprenant une opération de reproduction de motifs, recto ou recto-verso, par impression (fig.1), qui se succèdent sur une feuille, accompagnés d'une série de rainages réalisés à intervalle égal progressivement décalés par rapport aux motifs (fig.1b), chaque rainage traversant un motif, suivi d'une opération de séparation par découpage de la feuille en sous-feuilles (fig.1c) comportant une ou plusieurs fois le motif (fig. 2 et 3), les sous-feuilles étant assemblés en un bloc, et suivi d'une opération de pliage de chaque sous-feuille, le pliage étant réalisé le long des rainages de telle façon que chaque motif soit à cheval sur une pliure, pour former un motif global sur la tranche du bloc, la tranche étant formée par les pliures.

2. Procédé de fabrication selon la revendication 1, **caractérisé en ce que** l'étape de reproduction est réalisée pour une pluralité de feuilles étant empilées pour former une pile, la pile étant agencée de telle manière que les motifs sont décalés systématiquement les uns par rapport aux autres d'une feuille à l'autre (fig. 1a), l'opération de séparation par découpage étant réalisée sur la pile pour former des sous-piles, les sous-piles étant assemblées en un bloc, suivi de l'opération de pliage.

3. Procédé de fabrication selon la première revendication, **caractérisé par** l'utilisation d'une seule feuille comportant une opération de rainage avec des traits parallèles et une opération de pliage en zig-zag, le motif original se recomposant par bandes successives sur les surfaces latérales de l'objet (fig.4).

4. Procédé de fabrication selon les revendications 1 et 3, **caractérisé par** la réalisation des opérations de reproduction, rainage et pliage, par rapport à des traits successifs non parallèles par exemple à des angles alternatifs de 60° (fig. 5a), de telle façon qu'il en résulte, par exemple, un livre triangulaire avec des motifs recomposés sur les trois côtés latéraux (fig. 5b et 5d) et qui peut s'ouvrir dans trois sens.

5. Procédé de fabrication selon les revendications n° 1, 3, et 4 **caractérisé par** la répétition de motifs en largeur et en hauteur (fig 25g) avec une opération de rainurage et de pliage combinés genre harmonica en deux sens décalé systématiquement par rapport aux motifs (fig 25), de telle façon qu'il en résulte une feuille qui se contracte avec des motifs qui se recomposent sur ses plis.

6. Procédé de fabrication selon les revendications n° 1, 3, 4 et 5 **caractérisé par** une opération de découpage associée à l'opération de reproduction à l'endroit du pliage, c'est-à-dire rainage (fig. 9a), ou sur le bord des feuilles (fig. 10b et 11d), de manière répétitive avec la même forme (fig. 10c) ou avec des formes différentes par exemple des niveaux topométriques progressifs sur chaque feuille (fig. 9 et 11e) ou d'une feuille à l'autre (fig.11f), en sorte qu'au bord des objets réalisés apparaissent par exemple des bas-reliefs géométriques (fig. 9 et 10b) ou figuratifs (fig. 11g).

7. Procédé de fabrication selon les revendications n° 1, 3, et 4, **caractérisé par** une opération de pliage de feuilles à des angles autres que 180° et à des écarts entre les pliages de plus en plus petits jusqu'à une valeur nulle, par exemple 120°, 90° et 60° (fig. 12), et dans chaque cas le pliage est réalisé dans le même sens, avec l'espace entre les pliages et la courbure du pliage augmentés par rapport aux précédents avec des valeurs proportionnelles à l'épaisseur des feuilles, de telle façon qu'il en résulte des volumes en forme de prisme triangulaire, carré, hexagonale, octogonale etc., jusqu'à une forme cylindrique (fig.13), dans ces volumes, chaque motif étant décalé par rapport au motif inférieur d'un écart proportionnel à l'épaisseur du papier et ses volumes, une fois sectionné, laissent réapparaitre, dans les tranches des feuilles, les motifs recomposés (fig 12a et 13b), ou dans le cas d'une réduction de la largeur des feuilles par prédécoupe topometrique le motif se recompose sur le bord du volume (fig 14).

8. Procédé de fabrication selon une quelconque des revendications précédentes **caractérisé par** une opération de solidarisation de feuilles par collage, de manière à obtenir des blocs alvéolaires de type nid d'abeille, une opération consistant à déposer, avant le pliage, des traits de colle décalés les uns par rapport aux autres d'une feuille à l'autre ou d'un volet à l'autre de la même feuille, le dépôt des traits de colle étant réalisé de manière parallèle au pliage (fig.16b) permettant la recomposition du motif sur les plies de l'objet (fig.17g) et après une éventuelle opération de massicotage parallèle aussi au pliage (fig.16c), retrouve le motif recomposé dans les alvéoles longitudinales (fig.17f), ou perpendiculaire au pliage (fig.16a) dans le cas des réalisations par exemples des tranches alvéolaires (fig. 19 et 20).

9. Procédé de fabrication selon la première revendication **caractérisé par** le décalage nul des motifs d'une feuille à l'autre, décalage qui sera obtenu par une opération de pliage des blocs de feuilles (fig. 22a) suivi d'une seconde opération de pliage réalisée feuille par feuille qui permettra la recomposition sur les bords de plis d'une partie du motif et dans la tranche, après une opération de massicotage, d'une autre partie du motif (fig. 22e).

10. Procédé de fabrication selon les revendications n° 1, 3, 4, et 9 **caractérisé par** des opérations de rainages-pliages réalisées à des distances et angle calculées afin d'obtenir en final, des volumes autre que cylindriques (fig. 8e et 8f) ou rectangulaires comme par exemples des troncs de pyramides hexagonales ou étoilés (fig. 8h) ou parallélépipédiques (fig. 4h).

11. Procédé de fabrication selon l'une quelconque des revendications précédentes **caractérisé par** des opérations de découpage du volume total ou partiel des blocs de feuilles, à n'importe quelle étape du processus par exemple par emboutissage, classique ou à la bûche, par découpe laser perpendiculaire par rapport au plan des feuilles (fig. 18j) ou oblique (fig. 24d), opération qui laisse réapparaitre des parties du motif dans les tranches (fig. 26h et 26i).

12. Procédé de fabrication selon l'une quelconque des revendications précédentes **caractérisé par** la reproduction seulement des bandes de motifs correspondant aux endroits de pliages et de découpages, afin de libérer de l'espace pour des textes et des images correspondants à l'objet par exemple livres, cahiers, catalogues et brochures avec le même résultat concernant la recomposition des motifs sur les plis et éventuellement sur la tranche (fig. 6, 7).

## Patentansprüche

1. Verfahren zur Herstellung von aus gefalteten Blättern ausgebildeten Gegenständen mit Mustern, die streifenweisen am Rand ihrer Falten rekonstruiert werden (Fig. 2e), wobei das Verfahren einen Reproduktionsvorgang zum Drucken (Fig. 1) von Mustern auf der Vorderseite oder den Vorder- und Rückseiten umfasst, welche Muster sich auf einem Blatt aufeinanderfolgen und von einer Reihe von Kehlen begleitet werden, die in gleichen Intervallen hergestellt und fortschreitend von den Mustern versetzt werden (Fig. 1b), wobei jede Kehle durch eine Muster hindurchgeht, und wobei das Verfahren dann eine Trennungsvorgang zum Schneiden des Blatts in Unterblätter (Fig. 1c) umfasst, die das Muster ein oder mehrere Male (Fig. 2 und 3) umfasst, wobei die Unterblätter zu einem Block zusammengesetzt sind, und wobei das Verfahren dann ein Faltvorgang zum Falten jedes Unterblattes umfasst, wobei der Faltvorgang entlang der Kehlen durchgeführt ist, so dass jedes Muster eine Falte überlappt, um ein Gesamtmuster am Schnitt des Blocks zu bilden, wobei dieser Schnitt durch die Falten gebildet wird.

2. Herstellungsverfahren nach Anspruch 1, **dadurch gekennzeichnet, dass** der Reproduktionsvorgang für mehrere Blätter durchgeführt wird, die zum bilden eines Stapels gestapelt sind, wobei der Stapel so angeordnet ist, dass die Muster systematisch gegeneinander von einem Blatt zu einem anderen (Fig. 1a) versetzt sind, wobei der Schneidreproduktionsvorgang auf dem Stapel durchgeführt wird, um Unterstapel zu bilden, wobei die Unterstapel zu einem Block zusammengesetzt sind und dann der Faltvorgang durchgeführt wird.

3. Herstellungsverfahren nach Anspruch 1, **dadurch gekennzeichnet, dass** ein einzelnes Blatt mit einem Kehlvorgang mit parallelen Linien und einem Zickzack-Faltvorgang verwendet wird, wobei das ursprüngliche Muster in aufeinanderfolgenden Streifen auf den Seitenflächen des Gegenstands rekonstruiert wird (Fig. 4).

4. Herstellungsverfahren nach Anspruch 1 und 3, **gekennzeichnet durch** die Reproduktion-, Kehl- und Faltvorgänge in Bezug auf aufeinanderfolgende nicht parallele Linien, beispielsweise bei Wechselwinkeln von 60° (Fig. 5a), um ein dreieckiges Buch zu erhalten, welches rekonstruierte Muster an den drei lateralen Seiten (Fig. 5b und 5d) enthält und in drei Richtungen geöffnet werden kann.

5. Herstellungsverfahren nach den Ansprüchen 1, 3 und 4, **gekennzeichnet durch** die Wiederholung von Mustern in Breiten- und Höhen (Fig. 25g) mit kombinierten Kehl- und Faltvorgängen, wie in einer Harmonika, in zwei Richtungen, die systematisch gegenüber den Mustern versetzt sind (Fig. 25), um ein sich zusammenziehendes Blatt mit sich an seinen Falten rekonstruierenden Mustern zu erhalten.

6. Herstellungsverfahren nach einem der Ansprüche 1, 3, 4 und 5, **gekennzeichnet durch** einen mit dem Reproduktionsvorgang verbundenen Schneidvorgang an der Faltstelle, d.h. einem Kehlvorgang (Fig. 9a), oder am Rand der Blätter (Fig. 10b und 11d), wiederholt mit der gleichen Form (Fig. 10c) oder mit unterschiedlichen Formen, beispielsweise progressiven topometrischen Ebenen auf jedem Blatt (Fig. 9 und 11e) oder (Fig. 11f), so dass beispielsweise geometrische Flachreliefs (Fig. 9 und 10b) oder figürliche Flachreliefs (Fig. 11g) am Rand der hergestellten Gegenständen erscheinen.

7. Herstellungsverfahren nach Anspruch 1, 3 und 4, **dadurch gekennzeichnet, dass** ein Faltvorgang für der Blätter mit anderen Winkeln als 180° und Zwischenräume zwischen den Falten durchgeführt wird, welche kleiner und kleiner bis zu null, beispielsweise 120°, 90° und 60° (Fig. 12) werden, und dass der Faltvorgang jeweils in der gleichen Richtung durchgeführt wird, wobei der Abstand zwischen den Falten und die Krümmung der Falte gegenüber den vorhergehenden erhöht ist, wobei die Werte proportional zur Dicke von Die Blätter sind, um Volumina mit der Form eines dreieckigen, quadratischen, sechseckigen, achteckigen usw. Prismas bis zu einer zylindrischen Form zu erhalten (Fig. 13), wobei jedes Muster in diesem Volumen gegenüber dem unteren Muster um einen Abstand versetzt ist, der proportional zur Dicke des Papiers ist, und wobei sein Volumen, sobald er geschnitten ist, das Wiedererscheinen der rekonstruierten Muster in den Schnitten der Blätter ermöglicht (Fig. 12a und 13b) oder, im Falle einer Verringerung der Blattbreite aufgrund eines topometrischen Vorschnitts, das Muster am Rand des Volumens wiederkonstruiert wird (Fig. 14).

8. Herstellungsverfahren nach einem der vorangehende Ansprüche, **gekennzeichnet durch** einen Fixierungsvorgang für der Blätter zum Kleben dieser Blätter miteinander, um wabenartige Zellblöcke zu erhalten, einen Abscheidungsvorgang zum Abscheiden von Klebstofflinien vor dem Faltvorgang, wobei die Klebstofflinien voneinander und von einem Blatt zu einem anderen oder von einem Teil zu einer anderen des gleichen Blattes versetzt ist, wobei die Abscheidung der Klebstofflinien parallel zum Faltvorgang (Fig. 16b) durchgeführt wird, was die Rekonstruktion des Musters an den Falten des Gegenstandes ermöglicht (Fig. 17g), und wobei, nach einem optionalen Trimmvorgang auch parallel zum Faltvorgang (Fig. 16c), das rekonstruierte Muster sich in den Längszellen (Fig. 17f) oder senkrecht zur Falte (Fig. 16a) bei der Realisierung z.B. von zellulären Schnitten (Fig. 19 und 20) befindet.

9. Herstellungsverfahren nach Anspruch 1, **dadurch gekennzeichnet, dass** die Muster nicht von einem Blatt zueinander versetzt sind, wobei der Versatz durch einen Faltvorgang für die Blattblöcke (Fig. 22a) erhalten wird, welcher von einem zweiten blattweisen Faltvorgang gefolgt wird, der die Rekonstruktion eines Teils des Musters an den Falträndern und eines anderen Teils des Musters in der Schnitt nach einem Trimmvorgang (Fig. 22e) ermöglicht.

10. Herstellungsverfahren nach Anspruch 1, 3, 4 und 9, **dadurch gekennzeichnet, dass** die Kehl-Faltvorgänge bei Abständen und Winkeln durchgeführt werden, die so berechnet werden, dass am Ende Volumen mit anderen Formen als zylindrische Formen (Fig.8e und 8f) oder rechteckige Formen, wie sechseckige oder sternförmige Pyramidenstümpfe (Fig. 8h) oder Parallelepipeds (Fig. 4h) erhalten werden.

11. Herstellungsverfahren nach einem der vorangehende Ansprüche, **gekennzeichnet durch** Schneidvorgänge zum vollständigen oder teilweisen Schneiden des Volumens der Blöcke von Blättern in jeder Stufe des Verfahrens, beispielsweise durch herkömmliches oder Kloben-Stanzen, Laserschneiden senkrecht (Fig. 18j) oder schräg (Fig. 24d) zur Blattebene, wobei dieser Vorgang das Wiedererscheinen von Teilen des Musters in den Schnitt (Fig. 26h und 26i) ermöglicht.

12. Herstellungsverfahren nach einem der vorangehende Ansprüche, **gekennzeichnet durch** die Reproduktion nur von den den Falt- und Schneidplätzen entsprechenden Musterbändern, um Platz für Texte und Bilder freizugeben, die dem Objekt zum Beispiel Büchern, Heften, Katalogen und Broschüren entsprechen, mit demselben Ergebnis hinsichtlich der Rekonstruktion der Muster an den Falten und eventuell am Schnitt (Fig. 6, 7).

## Claims

1. A method for manufacturing objects made of folded sheets and comprising designs reconstructed strip by strip at the border of their folds (fig. 2e), said method comprising an operation of reproduction consisting in printing (fig. 1) designs, recto or recto-verso, which follow one another on a sheet and are accompanied by a series of creases made at equal intervals and progressively offset from the designs (Fig. 1b), each crease passing through a design, and then an operation of separation consisting in cutting the sheet into sub-sheets (Fig. 1c) comprising the design one or more times (Figs. 2 and 3), the sub-sheets being assembled into a block, and then an operation of folding each sub-sheet, the folding being performed along the creases so that each design overlaps a fold so as to form an overall design on the edge of the block, this edge being formed by the folds.

2. The manufacturing method according to claim 1, **characterized in that** the operation of reproduction is carried out for a plurality of sheets stacked so as to form a stack, the stack being arranged in such a way that the designs are systematically offset from one another from one sheet to another (Fig. 1a), the operation of cutting-reproduction being performed on the stack so as to form sub-stacks, the sub-stacks being assembled into a block, and then the operation of folding is carried out.

3. The manufacturing method according to claim 1, **characterized by** using a single sheet comprising a creasing operation with parallel lines and a zig-zag folding operation, the original design being reconstructed in successive strips on the lateral surfaces of the object (Fig. 4).

4. The manufacturing method according to claim 1 and 3, **characterized by** the reproducing, creasing and folding operations with respect to successive non-parallel lines, for example at alternating angles of 60° (Fig. 5a), so as to obtain a triangular book including reconstructed designs on the three lateral sides (Figs 5b and 5d) and which can be opened in three directions.

5. The manufacturing method according to claims 1, 3 and 4, **characterized by** the repetition of designs widthwise and heightwise (Fig. 25g) with combined creasing and folding operations, such as an harmonica, in two directions systematically offset with respect to the designs (Fig. 25) so as to obtain a contracting sheet having designs which reconstruct at its folds.

6. The manufacturing method according to claims 1, 3, 4 and 5, **characterized by** a cutting operation associated with the reproducing operation at the folding site, that is a creasing operation (Fig. 9a), or on the border of the sheets (Figs 10b and 11d), repetitively with the same shape (Fig. 10c) or with different shapes, for example progressive topometric levels on each sheet (Figs. 9 and 11e) or (Fig. 11f), so that for example geometrical bas-reliefs (Figs 9 and 10b) or figurative bas-reliefs (fig. 11g) appear on the border of the objects produced.

7. The manufacturing method according to claims 1, 3 and 4, **characterized in that** an operation of folding the sheets is carried out with angles other than 180° and with spaces between the folds becoming smaller and smaller up to zero, for example 120°, 90° and 60° (Fig. 12), and **in that** the folding operation is carried out in each case in the same direction with the space between the folds and the curvature of the fold being increased with respect to the previous ones, with values being proportional to the thickness of the sheets, so as to obtain volumes having the shape of a triangular, square, hexagonal, octagonal, etc. prism, up to a cylindrical shape (Fig. 13), each design in these volumes being offset relative to the lower design by a space proportional to the thickness of the paper and its volumes, once cut, allowing the recomposed designs to reappear in the edges of the sheets (Figs. 12a and 13b) or, in the case of a reduction in the sheet width due to a topometric precutting, the design being recomposed on the border of the volume (Fig. 14).

8. The manufacturing method according to any of the preceding claims, **characterized by** an operation of fixation the sheets consisting in bonding them to one another so as to obtain honeycomb-like cellular blocks, an operation of depositing lines of glue before the folding operation, the lines of glue being offset from one another from sheet to another or from one wing to another of the same sheet, the deposition of the lines of glue being carried out in parallel with the folding operation (Fig. 16b), which allows the reconstruction of the design at the folds of the object (Fig. 17g) and, after an optional trimming operation also parallel to the folding operation (Fig. 16c), the reconstructed design being found in the longitudinal cells (Fig. 17f) or perpendicular to the fold (Fig. 16a) when realizing for example cellular edges (Figs. 19 and 20).

9. The manufacturing method according to claim 1, **characterized in that** the designs are not offset from one sheet another, which offset will be obtained by an operation of folding the sheet blocks (Fig. 22a) followed by a second folding operation sheet by sheet which will allow the reconstruction of a part of the design at the fold borders and of another part of the design in the edge after a trimming operation (Fig. 22e).

10. The manufacturing method according to claim 1, 3, 4 and 9, **characterized in that** creasing-folding operations are carried out at distances and angles calculated so as to obtain, in the end, volumes having shapes other than cylindrical shapes (Fig. 8e and 8f) or rectangular shapes, such as hexagonal or star-shaped truncated pyramids (Fig 8h) or parallelepipeds (Fig 4h).

11. The manufacturing method according to any of the preceding claims, **characterized by** operations of totally or partially cutting the volume of the blocks of sheets, at any stage of the process, for example by conventional or billet stamping, by laser cutting perpendicularly (Fig. 18j) or obliquely (Fig. 24d) to the sheet plane, an operation which allow parts of the design to reappear in the edges (Figs. 26h and 26i).

12. The manufacturing method according to any of the preceding claims, **characterized by** the reproduction of only the design bands corresponding to the folding and cutting sites in order to free space for texts and images corresponding to the object by example books, notebooks, catalogs and brochures with the same result concerning the reconstruction of the designs at the folds and possibly at the edge (Fig. 6, 7).
